# EUROPÄISCHE PATENTSCHRIFT

(11) **EP 0 929 727 B1**
(45) Veröffentlichungstag und Bekanntmachung des Hinweises auf die Patenterteilung: **17.07.2002**
(21) Anmeldenummer: 97941864.7
(22) Anmeldetag: 27.08.1997
(51) Int. Cl.: E05B 49/00, E05B 65/36

(54) **SCHLIESSVORRICHTUNG**
CLOSURE DEVICE
DISPOSITIF DE FERMETURE

(30) Priorität: 27.09.1996 DE 19639896
(43) Veröffentlichungstag der Anmeldung: 21.07.1999
(73) Patentinhaber: ROBERT BOSCH GMBH, 70442 Stuttgart (DE)
(72) Erfinder: HAULER, Peter, D-76275 Ettlingen (DE); SCHRAMM, Dieter, D-70469 Stuttgart (DE); SCHMITZ, Stephan, D-70197 Stuttgart (DE)
(86) Internationale Anmeldenummer: DE9701937
(87) Internationale Veröffentlichungsnummer: WO9813566

(56) Entgegenhaltungen:
- EP-A- 0 218 251
- EP-A- 0 730 072
- DE-A- 4 141 504
- DE-A- 4 427 254

## Beschreibung

### Stand der Technik

Die Erfindung geht aus von einer Schließvorrichtung für ein Kraftfahrzeug. Aus der DE-OS 44 22 906 ist ein Verfahren zum Betrieb eines Schließsystems für verschließbare Gegenstände bekannt, das den Datenaustausch zwischen einem Schlüsselmodul und einem Schloßmodul beschreibt. Das Schloßmodul besteht aus einer Empfangseinheit, die die Signale des Schlüsselmoduls detektiert, einer Auswerteeinheit sowie einer Steuereinheit, die den Öffnungsbzw. Schließvorgang der Fahrzeugtür durchführt. Empfangseinheit und Steuereinheit sind hierbei räumlich getrennt voneinander untergebracht.

DE-A 44 27 254 offenbart ein Verschlusssystem für ein Kraftfahrzeug. Über elektronische Schlüssel können Steuerbefehle in das Verschlusssystem eingeleitet werden. Die zugehörige Steuer- und Kontrollschaltung weist für die Informationsübertragung ein Bussystem auf. Über das Bussystem werden die einzelnen Stellelemente der Türen angesteuert. Ein Multiplexsystemelement, ein Mikrocontroller und ein Motortreiber jedes Stellelements sind auf einer gemeinsamen Schaltungsplatine angeordnet, die mit den darauf angebrachten Schaltungsbauteilen staub- und feuchtigkeitsdicht gekapselt ist.

Der Erfindung liegt die Aufgabe zugrunde, ein Schloßmodul zur Verriegelung oder Entriegelung einer Kraftfahrzeugtür in sicherheits- und fertigungstechnischer Hinsicht zu optimieren. Die Aufgabe wird durch die in den unabhängigen Ansprüchen angegebenen Merkmale gelöst.

So wird die Aufgabe gemäß den kennzeichnenden Merkmalen des Anspruchs 1 dadurch gelöst, dass Buselektronik, Sendeelektronik und/oder Empfangselektronik und Schlosselektronik baulich in einem Gehäuse zu einem Schlossmodul integriert sind und das Schlossmodul einen Anschluss für das Bussystem aufweist. Anspruch 7 spezifiziert die Schliessvorrichtung in Form eines Verfahrens zum Öffnen einer Schliessvorrichtung mit den Merkmalen des Anspruchs 1.

### Vorteile der Erfindung

In einer ersten Ausführung der erfindungsgemäßen Vorrichtung ist vorgesehen, daß ein Steuergerät über ein Bussystem mit einem Schloßmodul kommuniziert. Sende- und Empfangselektronik einer Antenne sowie eine Schloßelektronik greifen auf eine gemeinsame Buselektronik zu. Diese Komponenten sind baulich in einem Gehäuse zu dem Schloßmodul integriert. Ist das Schloßmodul in einer Kraftfahrzeugtür untergebracht, so sind dessen Komponenten extremen Temperaturschwankungen und Witterungseinflüssen ausgesetzt. Das Gehäuse bietet den empfindlichen Elektronikkomponenten ausreichenden Schutz sowohl gegen widrige Umwelteinflüsse als auch gegen feindliche Angriffe. Da eine Buselektronik sowohl für die Antennenelektronik als auch für die Schloßelektronik zuständig ist, läßt sich der Verdrahtungsaufwand reduzieren. Durch die hohe Integration der Bauelemente können darüber hinaus Stecker eingespart werden. Entsprechende Signale des Bussystems lösen eine Ansteuerung der Schloßmechanik zur Ver- oder Entriegelung insbesondere einer Kraftfahrzeugtür durch das Schloßmodul aus. Dadurch ist eine gezielte Manipulation von außen erschwert, da ein verschlüsseltes Busprotokoll simuliert werden muß und das Anlegen der Versorgungsspannung allein nicht ausreicht, einen Öffnungs- oder Schließvorgang der Schloßmechanik herbeizuführen. Die bauliche Integration der Komponenten in einem Schloßmodul läßt eine rasche Montage zu. Betriebszustände der einzelnen Elektronikkomponenten lassen sich mit Hilfe des Bussystems ohne zusätzlichen Verkabelungsaufwand erfassen und auswerten. Das Schloßmodul kann für mehrere Fahrzeugtypen konzipiert sein, weshalb zunehmende Stückzahlen Kostensenkungen bewirken.

Durch die in den abhängigen Ansprüchen aufgeführten Maßnahmen sind vorteilhafte Weiterbildungen der erfindungsgemäßen Vorrichtung möglich. Eine Verbesserung sieht vor, daß in dem Gehäuse ein Verstellantrieb untergebracht ist, der die Schloßmechanik betätigt. Dadurch werden Manipulationsversuche von außen erschwert. Die räumliche Integration verringert den Platzbedarf und den Verkabelungsaufwand. Eine gezielte Manipulation des Verstellantriebs setzt eine Zerstörung des Gehäuses voraus.

Als zweckmäßige Maßnahme ist anzusehen, das Schloßmodul über einen Antennenanschluß mit einer Antenne elektrisch zu verbinden. In Abhängigkeit von den jeweiligen Einbauverhältnissen läßt sich die Antenne individuell an den Fahrzeugtyp anpassen.

In einer zweckmäßigen Weiterbildung ist vorgesehen, daß in jeder Tür des Kraftfahrzeugs ein Schloßmodul untergebracht ist, wobei alle Schloßmodule durch das Bussystem vernetzt sind. Ein baulich gleiches Schloßmodul für alle Türen des Kraftfahrzeugs reduziert die Teilevielfalt. Andererseits läßt diese Variante zu, daß die Empfangselektronik die relative Position des Benutzers zu der jeweiligen Türe bestimmt. Die Vernetzung der Schloßmodule durch das Bussystem ermöglicht es, mehrere Türen gezielt zu entriegeln oder zu verriegeln.

In einer Verbesserung ist dem Schloßmodul ein Signalzustand eines Schalters zugeführt. Dadurch läßt sich dieser Signalzustand über das Bussystem an das Steuergerät weitergeben, welches beispielsweise in Abhängigkeit des Signalzustands einen Öffnungs- oder Schließvorgang einleitet.

In einer erfindungsgemäßen Weiterbildung ist der Verstellantrieb verschlüsselt angesteuert. Der Diebstahlschutz kann durch diese Maßnahme erhöht werden, da das Anlegen der Versorgungsspannung an den Verstellantrieb allein nicht zu einem Öffnen der Schließmechanik führt.

Ein erfindungsgemäßes Verfahren zum öffnen einer Schließvorrichtung sieht vor, daß in einem ersten Schritt ein Signal zur Einleitung eines Öffungsvorgangs erzeugt wird, daß in einem zweiten Schritt in Abhängigkeit von dem Signal eine Antenne angesteuert wird, die einen Befehl an einen Transponder sendet, daß in einem dritten Schritt der Transponder eine Antwort erzeugt und diese an die Antenne sendet und daß in einem vierten Schritt in Abhängigkeit von der Antwort die Schloßmechanik angesteuert wird. Ein Entriegelungsvorgang ist ohne Benutzung eines Schlüssels möglich. Der Datenaustausch zwischen Transponder und Antenne verhindert unberechtigtes Öffnen, da die Schloßmechanik nur dann angesteuert wird, wenn die Antwort des Transponders mit der erwarteten übereinstimmt.

In einer vorteilhaften Weiterbildung ist vorgesehen, daß die Einleitung des Öffnungsvorgangs mechanisch erfolgt. Ein Auslösen des Öffnungsvorganges bei Betätigen eines Türgriffs erhöht den Bedienkomfort, da das herkömmliche Aufsperren des Schlosses entfallen kann.

Weitere zweckmäßige Weiterbildungen aus weiteren abhängigen Ansprüchen ergeben sich aus der Beschreibung.

### Zeichnung

Es zeigen Figur 1 eine prinzipielle Anordungsmöglichkeit in einem Kraftfahrzeug, Figur 2 ein Blockschaltbild eines Ausführungsbeispiels sowie Figur 3 einen Ablaufplan als Ausführungsbeispiel eines erfindungsgemäßen Verfahrens.

### Beschreibung der Ausführungsbeispiele

In einem Kraftfahrzeug 10 sind Schloßmodule 19a bis 19e untergebracht, die durch ein Bussystem 12 sowohl untereinander als auch mit einem Steuergerät 11 in Verbindung stehen. Außerhalb des Kraftfahrzeugs 10 befindet sich ein Transponder 13, der mit dem Schloßmodul 19 Daten austauscht. Das Schloßmodul 19 ist durch einen Busanschluß 21 mit dem Bussystem 12 verbunden. In einem Gehäuse 20 sind eine Buselektronik 22, eine Schloßelektronik 26 und eine Antennenelektronik 23, bestehend aus einer Sendeelektronik 24 und einer Empfangselektronik 25, untergebracht. Schloßelektronik 26 und Antennenelektronik 23 tauschen Daten aus mit der Buselektronik 22, die den Datenverkehr mit dem Bussystem 12 übernimmt. Ein Antennenanschluß 27 verbindet eine Antenne 28 mit der Antennenelektronik 23. Ein Signalzustand 33 eines Schalters 32 wird der Buselektronik 22 zugeführt. Die Schloßelektronik 26 gibt ein Signal an einen Verstellantrieb 30 ab, der eine Schloßmechanik 31 zur Ver- oder Entriegelung eines Schlosses betätigt.

Als die Schloßmodule 19a bis 19e und das Steuergerät 11 vernetzendes Bussystem 12 kommt in einem Kraftfahrzeug beispielsweise ein CAN-Bus zum Einsatz. Dadurch werden sowohl Datenaustausch - gegebenenfalls auch verschlüsselt - zwischen Schloßmodul 19 und Steuergerät 11 als auch die Energieversorgung des Verstellantriebs 30 realisiert. Der Transponder 13 tauscht mit der Antenne 28 Signale aus. Dabei kann es sich um elektromagnetische Wellen im Hochfrequenzbereich oder um Infrarotsignale handeln. Ein beispielsweise als Steckverbindung ausgeführter Antennenanschluß 27 stellt eine elektrisch leitende Verbindung zwischen Antenne 28 und Antennenelektronik 23 durch das Gehäuse 20 hindurch her. Übermittelt das Bussystem 12 über die Buselektronik 22 der Sendeelektronik 24 einen Sendebefehl, steuert die Sendeelektronik 24 die Antenne 28 entsprechend an. Empfängt die Antenne 28 hingegen ein Signal, so wandelt die Empfangselektronik 25 dieses in ein Datenformat um, das beispielsweise das Steuergerät 11 nach der Datenübertragung auswerten kann.

Der die Schloßmechanik 31 zum Zwecke der Ver- und Entriegelung insbesondere einer Tür betätigende Verstellantrieb 30 kann als Elektroantrieb ausgeführt sein. Die Schloßelektronik 26 versorgt den Verstellantrieb 30 über eine bestimmte Dauer hinweg mit der gewünschten Energie. Ebenso ist eine verschlüsselte Ansteuerung des Verstellantriebs 30 möglich. Das Steuergerät 11 generiert den verschlüsselten Verstellbefehl, den eine spezielle, in dem Verstellantrieb 30 integrierte Elektronik entschlüsselt.

Die Schloßelektronik 26 kann verschiedene Überwachungsfunktionen realisieren. Das Ausführungsbeispiel ist jedoch nicht auf elektrische Verstellantriebe 30 beschränkt, ebenso ist eine pneumatische Beeinflussung der Schloßmechanik 31 möglich. Der Schalter 32 kann beispielsweise über einen Türgriff betätigt werden. Die Buselektronik 22 erfaßt den Signalzustand 33 und teilt ihn dem Steuergerät 11 mit.

Figur 3 beschreibt einen möglichen Öffnungsvorgang. Zu Beginn des Öffungsvorganges ist ein Signal "Öffnen einleiten" zu erzeugen, Schritt 101. Ein Fahrer, der das Kraftfahrzeug 10 öffnen bzw. entriegeln will, betätigt über einen Türgriff den Schalter 32. Die Buselektronik 22 erfaßt die Änderung des Signalzustands 33 und teilt sie über das Bussystem 12 dem Steuergerät 11 mit. Die Änderung des Signalzustands 33 löst in dem Steuergerät 11 eine Befehlsprozedur aus, den im folgenden beschriebenen Öffnungsvorgang einzuleiten. Eine weitere Möglichkeit, ein Signal gemäß Schritt 101 zu erzeugen, besteht darin, daß der Transponder 13 an die Antenne 28 ein Signal sendet. Die Empfangselektronik 25 wertet dieses aus und teilt dem Steuergerät 11 mit, daß ein Signal des Transponders 13 empfangen wurde. Stimmt das gesendete Transpondersignal mit dem vom Steuergerät 11 erwarteten Signal überein, startet der Öffnungsvorgang. Im folgenden Schritt 102 wird ein Befehl an den Transponder 13 gesendet. Es können unterschiedliche Strategien zum Einsatz kommen, welche Antenne 28 der Schloßmodule 19a bis 19e den Befehl an den Transponder 13 senden soll. Eine erste Variante sieht vor, daß die Antenne 28 des Schloßmoduls 19 sendet, der das Signal "Öffnen einleiten" zugeordnet ist. In einer zweiten Variante trifft das Steuergerät 11 zentral in Abhängigkeit von einem dort hinterlegten Algorithmus eine Entscheidung, welche Schloßmodule 19 mit einem Sendebefehl anzusteuern sind. Eine weitere Alternative besteht darin, daß alle Antennen 28 der Schloßmodule 19a bis 19e den Befehl an den Transponder 13 senden. Der Transponder 13 empfängt den Befehl, der eine Prozedur auslöst, eine Antwort zu senden, Schritt 103. Der Transponder 13 stellt die Antwort in Abhängigkeit von dem gesendeten Befehl, von der im Transponder 13 hinterlegten Antworterstellungs-Prozedur und gegebenenfalls von einem fahrzeugspezifischen Schlüsselwort bereit und sendet sie. Die Antenne 28 des Schloßmoduls 19 empfängt die Antwort, die von der Empfangselektronik 25 ausgewertet und auf das Bussystem 12 gegeben wird.

Die Schloßmechanik 31 wird in Abhängigkeit von der Antwort angesteuert, Schritt 104. Eine zusätzliche Sicherheitsabfrage überprüft die Antwort, ob sie mit der erwarteten übereinstimmt. Sollte dies nicht der Fall sein, wird der Öffungsvorgang unterbunden. Bei einer zulässigen Antwort entscheidet das Steuergerät 11, welchen Schloßmodulen 19 der Öffnungsbefehl übermittelt wird. Mehrere Möglichkeiten sind denkbar. In einer ersten Variante erhält nur das Schloßmodul 19 der Fahrertür den Öffnungsbefehl, während dieser in einer zweiten Variante an alle Schloßmodule 19a bis 19e ergeht. Das Bussystem 12 übermittelt den Öffnungsbefehl des Steuergeräts 11 der Buselektronik 22, die diesen an die Schloßelektronik 26 weitergibt. Die Schloßelektronik 26 setzt den Befehl in entsprechende Steuersignale für den Verstellantrieb 30 um, der daraufhin die Schloßmechanik 31 im Sinne eines Öffnungsvorganges betätigt. In einer dritten Variante ist vorgesehen, daß nur das Schloßmodul 19 im Sinne eines Öffnens angesteuert wird, das die Antwort des Transponders 13 empfangen hat.

Das Verfahren eignet sich insbesondere zum Betreiben der eingangs beschriebenen Schließvorrichtung.

Um alle Elektronikkomponenten, die bislang räumlich verteilt in einer Tür untergebracht sind, in einem einzigen Modul zu integrieren, vervollständigt die Steuerelektronik eines Fensterheberantriebs das Schloßmodul 19.

## Patentansprüche

1. Schließvorrichtung für ein Kraftfahrzeug (10), mit einer Schloßmechanik (31), die von einem Verstellantrieb (30) betätigbar ist, dem eine Schloßelektronik (26) zugeordnet ist, mit einer Antenne (28), die mittels einer Sendeelektronik (24) und/oder Empfangselektronik (25) ansteuerbar ist, mit einem Transponder (13), der Daten mit der Antenne (28) austauscht, mit einem Steuergerät (11), das durch ein Bussystem (12) über eine Buselektronik (22) mit der Sendeelektronik (24) und/oder Empfangselektronik (25) und/oder der Schloßelektronik (26) in Verbindung steht, **dadurch gekennzeichnet, daß** die Buselektronik (22), die Sendeelektronik (24) und/oder die Empfangselektronik (25) und die Schloßelektronik (26) baulich in einem Gehäuse (20) zu einem Schloßmodul (19) integriert sind und das Schloßmodul (19) einen Anschluß (21) für das Bussystem (12) aufweist.

2. Schließvorrichtung nach Anspruch 1, **dadurch gekennzeichnet, daß** in dem Gehäuse (20) der Verstellantrieb (30) untergebracht ist.

3. Schließvorrichtung nach einem der vorhergehenden Ansprüche, **dadurch gekennzeichnet, daß** das Schloßmodul (19) über einen Antennenanschluß (27) mit der Antenne (28) elektrisch verbunden ist.

4. Schließvorrichtung nach einem der vorhergehenden Ansprüche, **dadurch gekennzeichnet, daß** ein Schloßmodul (19) in jeder Tür des Kraftfahrzeugs (10) untergebracht ist und alle Schloßmodule (19) durch das Bussystem (12) vernetzt sind.

5. Schließvorrichtung nach einem der vorhergehenden Ansprüche, **dadurch gekennzeichnet, daß** dem Schloßmodul (19) ein Signalzustand (33) eines Schalters (32) zugeführt ist.

6. Schließvorrichtung nach einem der vorhergehenden Ansprüche, **dadurch gekennzeichnet, daß** der Verstellantrieb (30) verschlüsselt angesteuert ist.

7. Verfahren zum Öffnen einer Schließvorrichtung, mit einer Schloßmechanik (31), die von einem Verstellantrieb (30) betätigbar ist, dem eine Schloßelektronik (26) zugeordnet ist, mit einer Antenne (28), die mittels einer Sendeelektronik (24) und/oder Empfangselektronik (25) ansteuerbar ist, mit einem Transponder (13), der Daten mit der Antenne (28) austauscht, mit einem Steuergerät (11), das durch ein Bussystem (12) über eine Buselektronik (22) mit der Sendeelektronik (24) und/oder Empfangselektronik (25) und/oder der Schloßelektronik (26) in Verbindung steht, wobei die Buselektronik (22), die Sendeelektronik (24) und/oder die Empfangselektronik (25) und die Schloßelektronik (26) baulich in einem Gehäuse (20) zu einem Schloßmodul (19) integriert sind und das Schloßmodul (19) einen Anschluß (21) für das Bus-System (12) aufweist, **dadurch gekennzeichnet, daß** in einem ersten Schritt (101) ein Signal zur Einleitung eines Öffnungsvorgangs erzeugt wird, daß in einem zweiten Schritt (102) in Abhängigkeit von dem Signal die Antenne (28) angesteuert wird, die einen Befehl an den Transponder (13) sendet, daß in einem dritten Schritt (103) der Transponder (13) eine Antwort erzeugt und diese an die Antenne (22) sendet, daß in einem vierten Schritt (104) die Schloßmechanik (31) in Abhängigkeit von der Antwort angesteuert wird.

8. Verfahren nach Anspruch 7, **dadurch gekennzeichnet, daß** der Öffnungsvorgang mechanisch eingeleitet wird.

9. Verfahren nach einem der Ansprüche 7 oder 8, **dadurch gekennzeichnet, daß** mehrere Antennen (28) vorgesehen sind, die alle im zweiten Schritt (102) den Befehl an den Transponder (13) senden.

10. Verfahren nach einem der Ansprüche 7 bis 9, **dadurch gekennzeichnet, daß** nur die Schloßmechanik (31) angesteuert wird, deren zugeordnete Antenne (28) die Antwort erhalten hat.

11. Verfahren nach einem der Ansprüche 7 bis 10, **dadurch gekennzeichnet, daß** ein die Schloßmechanik (31) betätigender Verstellantrieb (30) verschlüsselt angesteuert wird.

## Claims

1. Locking device for a motor vehicle (10), having a locking mechanism (31) which can be actuated by a positioning drive (30) to which a locking electronic system (26) is assigned, having an antenna (28) which can be actuated by means of a transmission electronic system (24) and/or reception electronic system (25), having a transponder (13) which exchanges data with the antenna (28), having a control unit (11) which is connected to the transmission electronic system (24) and/or reception electronic system (25) and/or the locking electronic system (26) by a bus system (12) via bus electronics (22), **characterized in that** the bus electronics (22), the transmission electronic system (24) and/or the reception electronic system (25) and the locking electronic system (26) are structurally integrated in one housing (20) to form a locking module, and the locking module (29) has a terminal (21) for the bus system (12).

2. Locking device according to Claim 1, **characterized in that** the positioning drive (30) is accommodated in the housing (20).

3. Locking device according to one of the preceding claims, **characterized in that** the locking module (19) is electrically connected to the antenna (28) via an antenna terminal (27).

4. Locking device according to one of the preceding claims, **characterized in that** a locking module (19) is accommodated in each door of the motor vehicle (10) and all the locking modules (19) are networked by means of the bus system (12).

5. Locking device according to one of the preceding claims, **characterized in that** a signal state (33) of a switch (32) is fed to the locking module (19).

6. Locking device according to one of the preceding claims, **characterized in that** the positioning drive (30) is actuated in an encrypted fashion.

7. Method for opening a locking device, having a locking mechanism (31) which can be actuated by a positioning drive (30) to which a locking electronic system (26) is assigned, having an antenna (28) which can be actuated by means of a transmission electronic system (24) and/or reception electronic system (25), having a transponder (13) which exchanges data with the antenna (28), having a control unit (11) which is connected to the transmission electronic system (24) and/or reception electronic system (25) and/or the locking electronic system (26) by a bus system (12) via bus electronics (22), the bus electronics (22), the transmission electronic system (24) and/or the reception electronic system (25) and the locking electronic system (26) being structurally integrated in one housing (20) to form a locking module (19), and the locking module (19) having a terminal (21) for the bus system (12), **characterized in that**, in a first step (101), a signal for initiating an opening process is generated , **in that**, in a second step (102), the antenna (28), which transmits an instruction to the transponder (13), is actuated as a function of the signal, **in that**, in a third step (103), the transponder (13) generates a response and transmits it to the antenna (22), **in that**, in a fourth step (104), the locking mechanism (31) is actuated as a function of the response.

8. Method according to Claim 7, **characterized in that** the opening process is initiated mechanically.

9. Method according to one of Claims 7 or 8, **characterized in that** a plurality of antennas (28), which all transmit the instruction to the transponder (13) in the second step (102), are provided.

10. Method according to one of Claims 7 to 9, **characterized in that** only the locking mechanism (31) whose assigned antenna (28) has received the response is actuated.

11. Method according to one of Claims 7 to 10, **characterized in that** the positioning drive (30) which activates the locking mechanism (31) is actuated in an encrypted fashion.

## Revendications

1. Dispositif de fermeture d'un véhicule automobile (10) comprenant un mécanisme de serrure (31) actionné par un actionneur (30) auquel est associée une électronique de serrure (26) avec une antenne (28) commandée par une électronique d'émission (24) et/ou une électronique de réception (25), un transpondeur (13) qui échange des données avec l'antenne (28), et un appareil de commande (11) relié par un système de bus (12), par une électronique de bus (22) à l'électronique d'émission (24) et/ou l'électronique de réception (25) et/ou l'électronique de serrure (26),
**caractérisé en ce que**
l'électronique de bus (22), l'électronique d'émission (24) et/ou l'électronique de réception (25), l'électronique de serrure (26) sont intégrées par construction dans un boîtier (20) dans le module de serrure (19), et le module de serrure (19) comporte un branchement (21) pour le système de bus (12).

2. Dispositif de fermeture selon la revendication 1,
**caractérisé en ce que**
le boîtier (20) loge l'actionneur (30).

3. Dispositif de fermeture selon l'une quelconque des revendications précédentes,
**caractérisé en ce que**
le module de serrure (19) est relié électriquement par un branchement d'antenne (27) à l'antenne (28).

4. Dispositif de fermeture selon l'une quelconque des revendications précédentes,
**caractérisé en ce qu'**
un module de serrure (19) est logé dans chaque porte du véhicule (10) et tous les modules de serrure (19) sont câblés par le système de bus (12).

5. Dispositif de fermeture selon l'une quelconque des revendications précédentes,
**caractérisé en ce qu'**
un signal d'état (33) d'un commutateur (32) est appliqué au module de serrure (19).

6. Dispositif de fermeture selon l'une quelconque des revendications précédentes,
**caractérisé en ce que**
l'actionneur (30) est commandé de manière codée.

7. Procédé d'ouverture d'un dispositif de fermeture comprenant un mécanisme de serrure (31) actionné par un actionneur (30) auquel est associée une électronique de serrure (26), une antenne (28) qui est commandée par une électronique d'émission (24) et/ou une électronique de réception (25), un transpondeur (13) qui échange des données avec l'antenne (28), un appareil de commande (11) relié par un système de bus (12) par une électronique de bus (22) à l'électronique d'émission (24) et/ou l'électronique de réception (25) et/ou l'électronique de serrure (26), l'électronique de bus (22), l'électronique d'émission (24) et/ou l'électronique de réception (25) et l'électronique de serrure (26) étant intégrées par construction dans un boîtier (20) d'un module de serrure (19), et ce module de serrure (19) comportant un branchement (21) pour le système de bus (12),
**caractérisé en ce que**
dans une première étape (101) on génère un signal pour commencer une opération d'ouverture,
dans une seconde étape (102), en fonction du signal on commande l'antenne (28) qui émet un ordre au transpondeur (13),
dans une troisième étape (103) le transpondeur (13) génère une réponse et envoie celle-ci à l'antenne (28), dans une quatrième étape (104), le mécanisme de serrure (31) est commandé en fonction de la réponse.

8. Procédé selon la revendication 7,
**caractérisé en ce que**
l'opération d'ouverture est introduite mécaniquement.

9. Procédé selon l'une quelconque des revendications 7 ou 8,
**caractérisé par**
plusieurs antennes (28) qui émettent toutes dans la seconde étape (102), l'ordre vers le transpondeur (13).

10. Procédé selon l'une quelconque des revendications 7 à 9,
**caractérisé en ce qu'**
on commande uniquement le mécanisme de serrure (31) dont l'antenne associée (28) a reçu la réponse.

11. Procédé selon l'une quelconque des revendications 7 à 10,
**caractérisé en ce qu'**
on commande de manière codée l'actionneur (30) du mécanisme de serrure (31).
